# EUROPÄISCHE PATENTSCHRIFT

(11) **EP 4 354 040 B1**
(45) Veröffentlichungstag und Bekanntmachung des Hinweises auf die Patenterteilung: **20.08.2025**
(21) Anmeldenummer: 23199733.9
(22) Anmeldetag: 26.09.2023
(51) Int. Cl.: F24F 13/22

(54) **KONDENSATABFÜHRVORRICHTUNG UND DEREN VERWENDUNG**
CONDENSATE DISCHARGE DEVICE AND IT'S USE
DISPOSITIF D'ÉVACUATION DE CONDENSAT ET SON UTILISATION

(30) Priorität: 10.10.2022 DE 102022126167
(43) Veröffentlichungstag der Anmeldung: 17.04.2024
(73) Patentinhaber: Vaillant GmbH, 42859 Remscheid NRW (DE)
(72) Erfinder: Sommer, Holger, 44388 Dortmund (DE); Noll, Wolgang, 42115 Wuppertal (DE); Switon, Marius, 42799 Leichlingen (DE)
(74) Vertreter: Popp, Carsten

(56) Entgegenhaltungen:
- EP-A2- 2 354 694
- DE-A1- 102007 046 009

## Beschreibung

Die Erfindung betrifft Kondensatabführungsvorrichtungen, insbesondere für Lüftungsanlagen, Klimaanlagen oder, ganz besonders bevorzugt, für Wärmepumpen.

Bei den hier genannten Aggregaten, nämlich Lüftungsanlagen, Klimaanlagen und Wärmepumpen, bildet sich immer, wenn Luft mit einem ausreichenden Feuchtigkeitsgehalt sich daran abkühlt, ein Kondensat, welches abgeführt werden muss. Dieses Phänomen tritt insbesondere bei außen aufgestellten Lüftungsanlagen, Klimaanlagen und Wärmepumpen auf. Das Kondensat entsteht auch an den Außenseiten von Klima-, Wärmepumpen- und Lüftungsleitungen. Ein solches Verhalten ist insbesondere dann festzustellen, wenn warme Luft die kühlen Leitungsoberflächen berührt. Die größten Kondensatmengen entstehen beim Abtauvorgang der Geräte, wodurch eine Schwallbildung entsteht. Daraus ergibt sich in besonderem Maße die Gefahr des Einfrierens und/oder einer Verstopfung des Kondensatkanals.

Die anfallende Flüssigkeit lässt sich über einen sogenannten Kondensatablauf entsorgen. Hierfür ist es insbesondere bekannt, einen Schlauch mit einen innenliegenden Heizkabel vorzusehen, mit dem das Kondensat ins Erdreich eingeleitet werden kann. Das Heizkabel hat dabei die Funktion, den Ablaufschlauch frostfrei zu halten, also einem Vereisen des Kondensats entgegenzuwirken, und zudem das Kondensat in einen frostfreien Bereich des Erdreichs einzuleiten.

Aus diversen Anwendungen wurde erkannt, dass ein solcher Ablaufschlauch gelegentlich durch Laub, Tiere und/oder falsche Verlegung im Boden verstopfen kann. Außerdem ist festzustellen, dass die vorgeschlagenen Ablaufschläuche bzw. Heizkabel in der Regel nicht UV-beständig und/oder nicht beständig gegen Nagetiere etc. sind. Zudem ist auch die Anordnung des innenliegenden Heizkabels teilweise mit Problemen behaftet, sodass eine elektrische Sicherheit nicht immer gewährleistet ist. Eine derartige Lösung wird beispielsweise in der DE 10 2007 046 009 A1 vorgestellt.

Die vorgeschlagenen Konzepte sind häufig bauseitig sehr aufwändig. Es besteht ein hohes Risiko für Fehler, insbesondere eine falsche Montage. Darüber hinaus werden die Ablaufschläuche mit innenliegendem Heizkabel in nur beschränkter Auswahl hinsichtlich ihrer Länge und ihrer Heizmöglichkeiten angeboten. Zudem fehlt es vielfach auch an einer Drainagefunktion, die gegebenenfalls durch externe Maßnahmen sichergestellt werden. Dies kann allerdings zu einem Rückstau in dem Ablaufschlauch führen, was gegebenenfalls sogar zu einer Gerätebeschädigung durch Vereisung führen kann.

Die EP 2 354 694 A2 beschreibt ein Kondensat-Abfluss eines in einem Gebäude angeordneten Boilers oder einer Klimaanlage hin zur äußeren Umgebung des Gebäudes, bei dem in ein doppelwandiges Abflussrohr ein Heizelement eingebracht ist. Zur Bewältigung oben genannter Probleme kann diese Lösung nicht beitragen.

Hiervon ausgehend ist es Aufgabe der vorliegenden Erfindung, die mit Bezug auf den Stand der Technik geschilderten Probleme zumindest teilweise zu lösen. Insbesondere soll eine Kondensatabführvorrichtung angegeben werden, die einfach und sicher ist sowie an den jeweiligen baulichen Gegebenheiten besonders einfach anpassbar sein soll.

Diese Aufgaben werden gelöst mit einer Kondensatabführvorrichtung gemäß den Merkmalen des Patentanspruchs 1. Vorteilhafte Weiterbildungen sind in den abhängigen Patentansprüchen angegeben. Es ist darauf hinzuweisen, dass die in den Patentansprüchen einzeln aufgeführten Merkmale in beliebiger, technologisch sinnvoller Weise miteinander kombiniert werden können. Die Beschreibung, insbesondere in Zusammenhang mit den Figuren, erläutert die Erfindung und gibt zusätzliche Ausführungsbeispiele an.

Hierzu trägt eine Kondensatabführvorrichtung bei, die zumindest Folgendes umfasst:
einen Kondensatkanalmantel mit einem innenliegenden Kanal,
eine Halterung, die in den Kanal einführbar ist,
mindestens ein elektrisches Heizelement, das an der Halterung fixierbar ist, und ein Anschlusselement zur Fixierung des Kondensatkanalmantels an einer Kondensatauffangwanne.

Die Kondensatabführvorrichtung ist insbesondere nach Art eines Bausatzes verfügbar und insbesondere eingerichtet, mit einem standardisierten Anschlusselement gegebenenfalls an unterschiedliche Ausführungsvarianten oder Aggregate aus der Gruppe Lüftungsanlagen, Klimaanlage und insbesondere Wärmepumpen angeschlossen zu werden.

Es ist bevorzugt, dass die Kondensatabführvorrichtung einen einzelnen Kondensatkanalmantel aufweist. Der Kondensatkanalmantel kann insbesondere formsteif bzw. formstabil ausgeführt sein. Ganz besonders bevorzugt ist dieser mit einem UV-beständigen Material gebildet. Zudem ist bevorzugt, dass der Kondensatkanalmantel eine Struktur und/oder ein Material umfasst, das diesen gegen Beschädigungen durch Nagetiere weitgehend schützt. Hierfür kann hilfreich sein, dass der Kondensatkanalmantel mit einer Schutzschicht, einem Schutzgitter oder dergleichen versehen ist. Es ist weiter möglich, dass der Kondensatkanalmantel eine ausreichende Manteldicke hat, sodass es gerade durch Befall durch Nagetiere nicht möglich ist, den innenliegenden Kanal zu erreichen. Der innenliegende Kanal dient insbesondere zur Weiterleitung von Kondensat, einer zumindest teilweisen Aufnahme der Halterung und/oder des elektrischen Heizelementes und/oder weiterer Komponenten der Kondensatabführvorrichtung.

Die Halterung ist bevorzugt einteilig ausgeführt. Es ist möglich, dass diese mit einem anderen Material bereitgestellt wird als der Kondensatkanalmantel. Bevorzugt ist die Halterung mit Metall gebildet. Die Halterung ist so dimensioniert, dass diese in den Kanal des Kondensatkanalmantels einführbar ist. Insbesondere ist sie so gestaltet, dass sie vollständig in den Kanal aufgenommen werden kann. Ganz bevorzugt erstreckt sich die Halterung diagonal nahezu oder vollständig über den Kanaldurchmesser.

Zudem ist die Halterung so ausgestaltet, dass dort mindestens ein elektrisches Heizelement fixierbar ist. Bevorzugt ist, dass ein einzelnes elektrisches Heizelement nach Art oder in Form eines Heizkabels vorgesehen ist. Das längliche Heizkabel bzw. das mindestens eine elektrische Heizelement kann an diversen Halterungspunkten positionsgenau und/oder dauerhaft an der Halterung und/oder im Kanal des Kondensatkanalmantels fixiert werden. So ist beispielsweise möglich, dass die Halterung mit entsprechenden Aufnahmen oder Aussparungen versehen ist, in die formschlüssig und gegebenenfalls auch kraftschlüssig das mindestens eine elektrische Heizelement eingebracht werden kann, welches somit lagefixiert ist.

Das Anschlusselement zur Fixierung des Kondensatkanalmantels an einer Kondensatauffangwanne ist bevorzugt nahe einem Ende des Kondensatkanalmantels anordenbar bzw. angeordnet. Es ist möglich, dass das Anschlusselement den Kondensatkanalmantel zumindest teilweise umgibt. Es ist möglich, dass das Anschlusselement so gestaltet ist, dass sich das mindestens eine elektrische Heizelement und/oder dessen elektrische Versorgungsleitung dort hindurcherstreckt.

Der Kondensatkanalmantel kann als Rohr ausgebildet sein. Das Rohr hat insbesondere einen wesentlichen kreisrunden Querschnitt. Das Rohr kann mit aussteifenden Rillen und/oder Rippen ausgeführt sein. Das Rohr kann mit Metall oder einem beständigen Kunststoff gebildet sein. Das Rohr hat im Wesentlichen eine einzige (gerade verlaufende) Erstreckungsrichtung und ist nicht oder nur in beschränktem Umfang elastisch verformbar.

Die Halterung kann einen innenliegenden Durchlass für Kondensat aufweisen. Es ist alternativ auch möglich, dass die Halterung einen lateralen Durchlass für Kondensat mit dem Kondensatkanalmantel bilden kann. Im erstgenannten Fall könnte die Halterung so geformt sein, dass sie einen ausschließlich von der Halterung begrenzten Durchlass bildet, der sich über die gesamte Erstreckung der Halterung ausdehnen kann. Gemäß der weiteren Alternative kann vorgesehen sein, dass die Halterung so gestaltet ist, dass sie, insbesondere beidseits zu planen Mittelflächen, jeweils einen lateralen Durchlass für Kondensat bildet, dann jeweils gemeinsam mit der angrenzenden Innenoberfläche des Kondensatkanalmantels.

Die Halterung kann mit einem Blechteil gebildet sein. Es ist möglich, dass die Halterung nur mit einem einzelnen Blechteil gebildet ist. Es ist möglich, dass das Blechteil ein umgeformtes Stanzblech ist. Es ist möglich, dass die Halterung stabförmig ausgebildet ist.

Das mindestens eine elektrische Heizelement ist mittels der Halterung hin zum Kondensatkanalmantel ausrichtbar. Dies bedeutet insbesondere, dass die Halterung bzw. die Platzierung des mindestens einen elektrischen Heizelements an der Halterung zu einer ausgerichteten Positionierung des Heizelements in einem vorbestimmten Bereich des Kondensatkanalmantel ermöglicht ist. Hierfür ist möglich, dass die Halterung an dem Kondensatkanalmantel, dem Anschlusselement und/oder der Kondensatauffangwanne ausrichtbar ist, wodurch gleichzeitig auch das mindestens eine elektrische Heizelement zum Kondensatkanalmantel positionsgenau angeordnet ist.

Die Anordnung des mindestens einen elektrischen Heizelements kann so vorgesehen sein, dass dieses über dessen Erstreckungsabschnitt im Kondensatkanalmantel eine verschiedene Heizleistung abgeben kann. Für die in den gegebenenfalls verschiedenen Zonen verschieden einstellbare oder eingerichtete Heizleistung ist insbesondere die Anordnung des mindestens einen elektrischen Heizelementes ausschlaggebend. Dies meint insbesondere, dass das mindestens eine elektrische Heizelement üblicherweise über seine Außenoberfläche eine oberflächenspezifisch gleiche Heizleistung abgibt, aber aufgrund einer konzentrierten oder weiter entfernten Anordnung von Teilbereichen und/oder einer Anzahl des mindestens einen elektrischen Heizelements ist die verschiedene Heizleistung eingestellt. Beispielsweise ist möglich, dass das elektrische Heizelement nach Art eines Heizkabels um die Halterung gewickelt ist, wobei die Dichte bzw. der Neigungswinkel der Wicklung variiert ist. Werden mehrere elektrische Heizelemente vorgesehen, so können diese mit einer kleineren und/oder einem größeren Abstand zueinander positioniert werden, um in dem Erstreckungsabschnitt unterschiedliche Heizleistungen einzustellen.

Das Anschlusselement kann einen lösbaren Klemmverschluss umfassen. Das Anschlusselement kann damit an dem Kondensatkanalmantel und/oder der Kondensatauffangwanne befestigt sein. Der lösbare Klemmverschluss kann so gestaltet sein, dass zwei zueinander relativ bewegbare Teile vorgesehen sind, die so miteinander verspannt werden können, dass das Anschlusselement an dem Kondensatkanalmantel und/oder der Kondensatauffangwanne fixiert ist.

Das Anschlusselement kann eine Abdichtung hin zur Kondensatauffangwanne umfassen. Hierfür kann die Abdichtung so an dem Anschlusselement vorgesehen sein, dass diese, gegebenenfalls stirnseitig, hin zu der Kondensatauffangwanne anliegt und so eine Dichtungsfunktion erfüllt.

Gegenüberliegend zum Anschlusselement sowie am und/oder im Kondensatkanalmantel ist ein Drainagedeckel fixierbar, der einen Abschluss des innenliegenden Kanals bildet. Der Drainagedeckel kann als separates Bauteil ausgeführt sein, welches, gegebenenfalls lösbar, am gegenüberliegenden Ende des Kondensatkanalmantels anordenbar ist. Der Drainagedeckel überspannt den innenliegenden Kanal, wodurch ein Abschluss gebildet ist. Der Drainagedeckel kann nach Art eines Topfes ausgeführt sein. Der Drainagedeckel kann eine Vielzahl von Poren aufweisen, durch die Kondensat austreten kann.

Es ist möglich, dass ein Erstreckungsabschnitt des mindestens einen elektrischen Heizelements im Kondensatkanalmantel mindestens 20 % kleiner ist als eine Länge des Kondensatkanalmantels. Damit ist insbesondere gemeint, dass sich das mindestens eine elektrische Heizelement ausgehend von dem Anschlusselement nicht über die gesamte Länge des Kondensatkanalmantels erstreckt. Insbesondere ist die Fixierung an der Halterung so vorgesehen, dass das mindestens eine elektrische Heizelement nur einen Teilbereich der Länge den Kondensatkanalmantels erreicht bzw. wärmen kann. Es ist möglich, dass für den Fall, dass die Kondensatabführvorrichtung im Boden platziert wird, die Überlänge des Kondensatkanalmantels gekürzt wird, sodass gegebenenfalls in der erhältlichen Set-Variante die Überlänge des Kondensatkanalmantels auch mehr als 20 % betragen kann, insbesondere z. B. mindestens 30 % oder sogar 40 %.

Gemäß einem weiteren Aspekt der Erfindung wird eine Kondensatabführvorrichtung in der hier beschriebenen Art zur sicheren Einleitung von Kondensat einer Lüftungsanlage, Klimaanlage und/oder Wärmepumpe in den Boden vorgeschlagen.

Mit der hier vorgeschlagenen Kondensatabführvorrichtung ist ein vorkonfektioniertes System angegeben, welches zum einen eine Toleranzausgleich ermöglicht und zum anderen eine variable Heizzonengestaltung.

Der Kondensatkanalmantel kann nach Art eines Drainagerohres ausgebildet sein, mit innenliegender Rohrbegleitheizung (mindestens ein elektrisches Heizelement). Die Heizleistung kann außerhalb des Kondensatkanalmantels eingestellt werden, wobei innerhalb des Kondensatkanalmantels durch eine individuelle Wicklung an den gewünschten Stellen eine fokussierte Erhitzung ermöglicht ist.

Das Anschlusselement kann als eine Art Universalanschluss an ein Bodenblech eines hier beschriebenen Aggregats eingesetzt werden.

Insofern ist dieses System individuell auf eine vorgegebene bzw. eine gewünschte Länge einzustellen bzw. kürzbar. Weiter ist es insbesondere ausgelegt für eine vertikale Kondensatabführung (das ist der Standardinstallationsfall). Zudem ist der Kondensatkanalmantel UV-beständig, weist einen Nagetierschutz auf, und ist elektrisch sicher durch eine berührungslose, innere Verlegung der Heizelemente.

Hier wird auch ein Verfahren zur Montage einer Kondensatabführvorrichtung der hier beschriebenen Art zu einem Aggregat erläutert. Dieses Montageverfahren kann beispielsweise folgende Schritte umfassen:
a) Zunächst wird der vorkonfektionierte Kondensatkanalmantel entsprechend den Gegebenheiten auf eine gewünschte Länge gekürzt.
b) Auch die Halterung kann gegebenenfalls entsprechend den Gegebenheiten vor Ort auf eine vorgegebene Erstreckungslänge gekürzt werden.
c) Weiter ist nun möglich, das mindestens eine elektrische Heizelement, bevorzugt ein Heizkabel, so an bzw. um die Halterung zu positionieren bzw. wickeln, dass besonders "kalte Zonen" (z. B. direkt unterhalb des Aggregats an der Umgebungsluft und/oder im oberen Bereich des Bodens) eine größere Anzahl bzw. größere Wicklungszahl aufweist, als in anderen Bereichen.
d) Die Halterung kann mit dem daran befestigten mindestens einen elektrischen Heizelement bzw. dem dort aufgewickelten Heizkabel in den Kondensatkanalmantel eingeführt werden, wobei die Halterung insbesondere so gestaltet ist, dass diese eine geführte translatorische Bewegung innerhalb des Kanals ausführen kann. Zudem kann der Drainagedeckel aufgesteckt werden.
e) Die Kondensatabführvorrichtung bzw. soweit diese vorbereitet ist, kann nun in eine bereitgestellte Sickergrube gesteckt werden und von unten an das Aggregat bzw. die Kondensatauffangwanne des Aggregats befestigt werden.
f) Die elektrische Stromversorgung hin zu dem mindestens einen elektrischen Heizelement kann innerhalb des Aggregates verlegt werden und dort beispielweise an eine Stromquelle bzw. Platine angeschlossen werden.
g) Das Anschlusselement kann nun aufgesteckt bzw. fixiert werden.

Die Erfindung sowie das technische Umfeld werden nachfolgend anhand der Figuren näher erläutert. Es ist darauf hinzuweisen, dass die in den Figuren gezeigten Bauteile Ausführungsbeispiele sind, auf die die Erfindung nicht beschränkt ist. Insbesondere sind die Figuren schematischer Natur und können nicht zur exakten Dimensionierung herangezogen werden.

Fig. 1 zeigt eine Kondensatabführvorrichtung 1 im montierten Zustand unterhalb eines Aggregats 14. Zu erkennen ist unten der Boden 15, in dem eine Sickergrube eingebracht ist, indem der Kondensatkanalmantel 2 positioniert ist. Der Kondensatkanalmantel 2 hat einen innenliegenden Kanal 3, in dem eine wendelförmiges elektrisches Heizelement 5 vorgesehen ist. Dieses elektrische Heizelement 5 ist auf einer angedeuteten Halterung 4 lagegerecht positioniert. Der Kondensatkanalmantel 2 ist mittels eines Anschlusselementes 6 an einer Kondensatauffangwanne 7 des Aggregats 14 fixiert. Ebenso ist angedeutet, dass die Stromversorgung des elektrischen Heizelements 5 sich in das Aggregat erstreckt, nämlich bis hin zu einem Stromanschluss 16 im Inneren des Gehäuses 17 des Aggregats 14.

Fig. 2 zeigt ein Set zur Bereitstellung einer hier vorgeschlagenen Kondensatabführvorrichtung 1. Dieses umfasst einen Kondensatkanalmantel 2 mit einem innenliegenden Kanal 3, der gegenüberliegende zwei Enden hat, wobei an dem einen Ende ein Anschlusselement 6 zur Fixierung des Kondensatkanalmantels 2 an einer Kondensatauffangwanne 7 vorgesehen ist und auf der anderen Seite ein Drainagedeckel 11 fixierbar ist. Rechts daneben ist die Halterung 4 nach Art eines Blechbauteils dargestellt, wobei dieses radial gegenüberliegend der Umbiegungen mit Aussparungen aufweist und einer zentralen planen Fläche. Die zentrale plane Fläche kann zur Abgrenzung zweier lateraler Durchlässe genutzt werden. Weiter rechts ist ein kabelförmiges elektrisches Heizelement 5 vorgesehen, welches ohne die Halterung 4 entsprechend der Teilung der Aussparungen im Blechteil aufgewickelt werden kann. Zudem ist ein Anschlusselement angedeutet, welches hier eine Dichtung 10 umfasst.

Fig. 3 zeigt ein anderes Ausführungsbeispiel, wobei der Kondensatkanalmantel 2 mittels des Anschlusselementes 6, welches in diesem Fall nach Art eines lösbaren Klemmverschlusses 9 ausgeführt ist, an der Kondensatauffangwanne 7 exemplarisch fixiert ist. Es ist weiter zu erkennen, dass ein Erstreckungsabschnitt 12 des mindestens einen elektrischen Heizelements 5 im Kondensatkanalmantel 2 mindestens 20 % kleiner als die Länge 13 des Kondensatkanalmantels 2 ist.

Fig. 4 zeigt ein Ausführungsbeispiel eines Drainagedeckels 11, der zur Fixierung an dem Kondensatkanalmantel 2 mit einem passenden Kragen 19 ausgeführt ist, und der im Übrigen eine Vielzahl von Poren 18 aufweist.

Schließlich noch ein Detail einer Halterung mit einem kabelähnlichen Heizelement, welches mit den Figuren 5 und 6 veranschaulicht ist. In Figur 5 ist zunächst zu erkennen, dass ein Blech- oder Kunststoffteil genutzt wird, um in bestimmten Zonen eine unterschiedlich intensive Wicklung oder Dichte vom elektrischen Heizelement vorzusehen. Im oberen Bereich der Halterung 4 sind enge Bindungen des Heizelements 3 zu erkennen, während es darunter nur etwa parallel zur Erstreckungsrichtung der Halterung verlegt ist. Die äußeren Biegungen der Halterung 4 sind der Art, dass die Wicklungen des Heizelementes 5 beispielsweise innen am Kanal 3 des Kondensatkanalmantels 2 anliegen und zwischen dem Kondensatkanalmantel 2 und der Halterung 4 laterale Durchlässe 8 für das Kondensat vorgesehen sind. Dies ist in Figur 6 veranschaulicht.

### Bezugszeichenliste

- 1: Kondensatabführvorrichtung
- 2: Kondensatkanalmantel
- 3: Kanal
- 4: Halterung
- 5: elektrisches Heizelement
- 6: Anschlusselement
- 7: Kondensatauffangwanne
- 8: Durchlass
- 9: Klemmverschluss
- 10: Abdichtung
- 11: Drainagedeckel
- 12: Erstreckungsabschnitt
- 13: Länge
- 14: Aggregat
- 15: Boden
- 16: Stromanschluss
- 17: Gehäuse
- 18: Pore
- 19: Kragen

## Patentansprüche

1. Kondensatabführvorrichtung (1), zumindest umfassend einen Kondensatkanalmantel (2) mit einem innenliegenden Kanal (3), eine Halterung (4), die in dem Kanal (3) einführbar ist, mindestens ein elektrisches Heizelement (5), das an der Halterung (4) fixierbar ist und ein Anschlusselement (6) zur Fixierung des Kondensatkanalmantels (2) an einer Kondensatauffangwanne (7).

2. Kondensatabführvorrichtung (1) nach Anspruch 1, **dadurch gekennzeichnet, dass** der Kondensatkanalmantel (2) ein Rohr ist.

3. Kondensatabführvorrichtung (1) nach einem der vorhergehenden Ansprüche, **dadurch gekennzeichnet, dass** die Halterung (4) einen innenliegenden Durchlass (8) für Kondensat aufweist oder einen lateralen Durchlass (8) für Kondensat mit dem Kondensatkanalmantel (2) bilden kann.

4. Kondensatabführvorrichtung (1) nach einem der vorhergehenden Ansprüche, **dadurch gekennzeichnet, dass** die Halterung (4) mit einem Blechteil gebildet ist.

5. Kondensatabführvorrichtung (1) nach einem der vorhergehenden Ansprüche, **dadurch gekennzeichnet, dass** das mindestens eine elektrische Heizelement (5) mittels der Halterung (4) hin zum Kondensatkanalmantel (2) ausrichtbar ist.

6. Kondensatabführvorrichtung (1) nach einem der vorhergehenden Ansprüche, **dadurch gekennzeichnet, dass** eine Anordnung des mindestens einen elektrischen Heizelements (5) vorgesehen ist, so dass dieses über dessen Erstreckungsabschnitt (12) im Kondensatkanalmantel (2) eine verschiedene Heizleistung abgeben kann.

7. Kondensatabführvorrichtung (1) nach einem der vorhergehenden Ansprüche, **dadurch gekennzeichnet, dass** das Anschlusselement (6) einen lösbaren Klemmverschluss (9) umfasst.

8. Kondensatabführvorrichtung (1) nach einem der vorhergehenden Ansprüche, **dadurch gekennzeichnet, dass** das Anschlusselement (6) eine Abdichtung (10) hin zur Kondensatauffangwanne (7) umfasst.

9. Kondensatabführvorrichtung (1) nach einem der vorhergehenden Ansprüche, **dadurch gekennzeichnet, dass** gegenüberliegend zum Anschlusselement (6) sowie am/im Kondensatkanalmantel (2) ein Drainagedeckel (11) fixierbar ist, der einen Abschluss des innenliegenden Kanals (3) bildet.

10. Kondensatabführvorrichtung (1) nach einem der vorhergehenden Ansprüche, **dadurch gekennzeichnet, dass** ein Erstreckungsabschnitt (12) des mindestens einen elektrischen Heizelements (5) im Kondensatkanalmantel (2) mindestens 20 % kleiner ist als eine Länge (13) des Kondensatkanalmantels (2).

11. Verwendung einer Kondensatabführvorrichtung (1) nach einem der vorhergehenden Ansprüche zur sichern Einleitung von Kondensat einer Lüftungsanlage, Klimaanlage und/oder Wärmepumpe in einen Boden.

## Claims

1. Condensate discharge device (1), at least comprising a condensate duct casing (2) with an internal duct (3), a holder (4) which can be inserted into the duct (3), at least one electrical heating element (5) which can be fixed to the holder (4) and a connecting element (6) for fixing the condensate duct casing (2) to a condensate collecting tray (7).

2. Condensate discharge device (1) according to claim 1, **characterised in that** the condensate duct casing (2) is a tube.

3. Condensate discharge device (1) according to one of the preceding claims, **characterised in that** the holder (4) has an internal passage (8) for condensate or can form a lateral passage (8) for condensate with the condensate duct casing (2).

4. Condensate discharge device (1) according to one of the preceding claims, **characterised in that** the holder (4) is formed with a sheet metal part.

5. Condensate discharge device (1) according to one of the preceding claims, **characterised in that** the at least one electrical heating element (5) can be aligned towards the condensate duct casing (2) by means of the holder (4).

6. Condensate discharge device (1) according to one of the preceding claims, **characterised in that** an arrangement of the at least one electrical heating element (5) is provided so that this can emit a different heating power over its extension section (12) in the condensate duct casing (2).

7. Condensate discharge device (1) according to one of the preceding claims, **characterised in that** the connecting element (6) comprises a releasable clamp closure (9).

8. Condensate discharge device (1) according to one of the preceding claims, **characterised in that** the connecting element (6) comprises a seal (10) towards the condensate collecting tray (7).

9. Condensate discharge device (1) according to one of the preceding claims, **characterised in that** a drainage cover (11) can be fixed opposite the connection element (6) and on/in the condensate duct casing (2), which forms a closure of the internal duct (3).

10. Condensate discharge device (1) according to one of the preceding claims, **characterised in that** an extension section (12) of the at least one electrical heating element (5) in the condensate duct jacket (2) is at least 20% smaller than a length (13) of the condensate duct jacket (2).

11. Use of a condensate discharge device (1) according to one of the preceding claims for the safe discharge of condensate from a ventilation system, air conditioning system and/or heat pump into a floor.

## Revendications

1. Dispositif d'évacuation de condensat (1), comprenant au moins une enveloppe de canal de condensat (2) avec un canal (3) intérieur, un support (4) qui peut être introduit dans le canal (3), au moins un élément de chauffage (5) électrique qui peut être fixé au support (4) et un élément de raccordement (6) pour la fixation de l'enveloppe de canal de condensat (2) à une cuve de collecte de condensat (7).

2. Dispositif d'évacuation de condensat (1) selon la revendication 1, **caractérisé en ce que** l'enveloppe de canal de condensat (2) est un tube.

3. Dispositif d'évacuation de condensat (1) selon l'une quelconque des revendications précédentes, **caractérisé en ce que** le support (4) présente un passage (8) intérieur pour du condensat ou peut former un passage (8) latéral pour du condensat avec l'enveloppe de canal de condensat (2).

4. Dispositif d'évacuation de condensat (1) selon l'une quelconque des revendications précédentes, **caractérisé en ce que** le support (4) est formé avec une pièce de tôle.

5. Dispositif d'évacuation de condensat (1) selon l'une quelconque des revendications précédentes, **caractérisé en ce que** le au moins un élément de chauffage (5) électrique peut être orienté au moyen du support (4) vers l'enveloppe de canal de condensat (2).

6. Dispositif d'évacuation de condensat (1) selon l'une quelconque des revendications précédentes, **caractérisé en ce qu'**un agencement de l'au moins un élément de chauffage (5) électrique est prévu de sorte que celui-ci puisse émettre une puissance de chauffage différente par le biais de sa section d'étendue (12) dans l'enveloppe de canal de condensat (2).

7. Dispositif d'évacuation de condensat (1) selon l'une quelconque des revendications précédentes, **caractérisé en ce que** l'élément de raccordement (6) comprend une fermeture de serrage (9) amovible.

8. Dispositif d'évacuation de condensat (1) selon l'une quelconque des revendications précédentes, **caractérisé en ce que** l'élément de raccordement (6) comprend une étanchéité (10) vers la cuve de collecte de condensat (7).

9. Dispositif d'évacuation de condensat (1) selon l'une quelconque des revendications précédentes, **caractérisé en ce qu'**un couvercle de drainage (11) peut être fixé à l'opposé de l'élément de raccordement (6) ainsi qu'au niveau/dans l'enveloppe de canal de condensat (2), couvercle qui forme une fermeture du canal (3) intérieur.

10. Dispositif d'évacuation de condensat (1) selon l'une quelconque des revendications précédentes, **caractérisé en ce qu'**une section d'étendue (12) de l'au moins un élément de chauffage (5) électrique est inférieure dans l'enveloppe de canal de condensat (2) au moins de 20 % qu'une longueur (13) de l'enveloppe de canal de condensat (2).

11. Utilisation d'un dispositif d'évacuation de condensat (1) selon l'une quelconque des revendications précédentes pour l'introduction sûre de condensat d'une installation de ventilation, installation de climatisation et/ou pompe à chaleur dans un sol.
